# EUROPÄISCHE PATENTSCHRIFT

(11) **EP 0 918 913 B1**
(45) Veröffentlichungstag und Bekanntmachung des Hinweises auf die Patenterteilung: **03.07.2002**
(21) Anmeldenummer: 97943812.4
(22) Anmeldetag: 14.08.1997
(51) Int. Cl.: E04H 4/16

(54) **VORRICHTUNG ZUM REINIGEN VON WANNEN, DIE BEI BETRIEBSBEDINGUNGEN FLÜSSIGKEIT ENTHALTEN UND VERWENDUNG DER VORRICHTUNG IN EINER WÄSCHERKAMMER**
DEVICE FOR CLEANING TUBS WHICH CONTAIN LIQUID IN WORKING CONDITIONS, AND USE OF THE DEVICE IN A WASHER CHAMBER
DISPOSITIF POUR NETTOYAGE DE CUVES CONTENANT DU LIQUIDE EN CONDITIONS DE SERVICE ET UTILISATION DE CE DISPOSITIF DANS UNE CHAMBRE DE LAVEUR

(30) Priorität: 16.08.1996 DE 19633057
(43) Veröffentlichungstag der Anmeldung: 02.06.1999
(73) Patentinhaber: Martin, Kurt, 29664 Walsrode (DE); Solke, geb. Ortmann, Sieglinde, 32049 Herford (DE)
(72) Erfinder: MARTIN, Kurt, 29664 Walsrode (DE)
(74) Vertreter: Zellentin, Rüdiger, Dr.
(86) Internationale Anmeldenummer: EP9704470
(87) Internationale Veröffentlichungsnummer: WO9807936

(56) Entgegenhaltungen:
- DE-A- 3 320 923
- DE-A- 3 502 503
- US-A- 3 254 355
- US-A- 4 449 265
- US-A- 5 099 535
- US-A- 5 337 434

## Beschreibung

Die Erfindung betrifft eine Vorrichtung zum Reinigen von Wannen, die bei Betriebsbedingungen Flüssigkeit enthalten. Sie ist vorzugsweise insbesondere für Wäscherkammern von Belüftungsanlagen aber auch für Wasserbehälter bei Kühltürmen oder Kühlwasserbecken bei Klimaanlagen einsetzbar, wo auch ein ständiger Zufluß von Flüssigkeit erfolgt.

Beim Betrieb von Wäscherkammern von insbesondere Belüftungsanlagen setzen sich auf den Böden der Wannen, in denen ein gewisser Flüssigkeitspegel ständig aufrecht erhalten wird, Ablagerungen ab, die zu einem Verschlammen der jeweiligen Flüssigkeit, in der Regel Wasser, führen. Um z. B. Kalkablagerungen und Algenwachstum zu verhindern, werden Chemikalien zugesetzt, die aber nur kurzzeitig wirksam sind und auch zum Ausfall von abgestorbenen Algen führen. Dies alles hat zur Folge, daß derartige Anlagen von Zeit zu Zeit abgestellt werden müssen und, in der Regel von Hand, mit oder ohne Chemikalien gereinigt werden müssen. Dies erfolgt bei Wäscherkammern von Befeuchtungsanlagen oder bei Wasserbehältern von Kühltürmen mindestens alle vierzehn Tage.

Aus der GB 1 459 853 ist ein automatischer Reiniger für Schwimmbäder bekannt, wobei am Boden des Schwimmbeckens eine mittels eines mit einer Druckleitung in Verbindung stehenden Antriebs bewegbare Saugvorrichtung angeordnet ist, wobei der Antrieb durch eine Druckflüssigkeit erfolgt und ein Wasserrad antreibt, das mit einem mit dem Boden der Wanne kontaktierenden Fahrmittel kraftschlüssig gekoppelt ist, und mit einer Filteranlage, die an eine Saugleitung angeschlossen ist. Hierbei muß der Boden des Schwimmbads derart geneigt gestaltet sein, daß die mit drei Rädern ausgestattete Saugvorrichtung bei ihrer Bewegung nicht umstürzen kann. Ferner weist die Saugvorrichtung einen Auffangsack für aufgesaugte Komponenten auf, der einer ständigen periodischen Entleerung bedarf.

Aus der DE-C2- 31 51 529 ist eine Vorrichtung zum Entfernen von Sedimenten aus einem Klärbehälter, in dem sich während des Betriebes Sedimente einer darin zu klärenden Flüssigkeit absetzen, mit einer in der Flüssigkeit untertauchbaren Schmutzsammeleinrichtung, mit einer Schalteinrichtung, die ein erstes Teil aufweist, welches bezüglich zu einem zweiten Teil bewegbar ist, mit einer Einrichtung zum alternierenden Anhalten der Bewegung jedes der beiden Teile bezüglich zum Behälter, wobei das nicht angehaltene Teil bezüglich zum Behälter sowie bezüglich zum angehaltenen Teil bewegbar ist, sowie mit einer Antriebseinrichtung zum Bewegen des nicht angehaltenen Teils bezüglich zum anderen Teil, wobei während des Betriebs die Schmutzsammeleinrichtung über den Behälterboden bewegbar ist, wobei die Schalteinrichtunng in der Flüssigkeit benachbart zu deren abgesetzten Sedimenten untertauchbar ist und dabei die Schmutzsammeleinrichtung an der Schalteinrichtung angeordnet ist und die Anhalteinrichtung eine durch Flüssigkeitsdruck betätigbare Klemmeinrichtung, ein Diaphragma, welches einen Einlaß zum Zuführen und Abführen von Flüssigkeit zum Expandieren und Zusammenziehen des Diaphragmas besitzt, sowie eine Klemmplatte aufweist, die bei Expansion des Diaphragmas in eine Position bewegbar ist, in der ihre Bewegung und die des zugehörigen Teils bezüglich zum Behälter feststeht.

Aufgabe der Erfindung ist es, eine Vorrichtung gemäß der GB 1 459 853 dahingehend zu verbessern, daß sie kontinuierlich betrieben und eine vorgegebene Fläche zu reinigen erlaubt, ohne daß eine ständige betriebsnotwendige Stillsetzung erforderlich wäre.

Diese Aufgabe wird durch eine Vorrichtung mit den Merkmalen des Anspruchs 1 gelöst.

Vorteilhafte Ausgestaltungen der Erfindung sind den Unteransprüchen zu entnehmen.

Die Erfindung betrifft auch eine Verwendung der erfindungsgemäßen Vorrichtung in Wäscherkammern.

Diese Aufgabe wird durch eine Vorrichtung zum Reinigen von Wannen, in die bei Betriebsbedingungen Flüssigkeit zufließt, mit den Merkmalen des Anspruchs 1 gelöst.

Vorteilhafte Ausgestaltungen sind den Unteransprüchen 2 bis 12 zu entnehmen.

Der Anspruch 13 betrifft die Verwendung der Vorrichtung in Wäscherkammern.

Nachstehend wird die Erfindung anhand einer Wäscherkammer einer Belüftungsanlage unter Bezug auf schematische Zeichnungen näher erläutert.
Es zeigt:
- Fig. 1: eine Wäscherkammer einer Befeuchtungsanlage im Längsschnitt,
- Fig. 2: die Wäscherkammer im Schnitt II-II gemäß Fig. 1,
- Fig. 3: einen Teilschnitt durch eine Saugvorrichtung,
- Fig. 4: einen Schnitt durch eine Saugkammer der Saugvorrichtung,
- Fig. 5: einen Schnitt durch eine Druckkammer der Druckvorrichtung.

Die in Fig. 1 dargestellte Wäscherkammer 1 weist eine am Boden angeordnete Wanne 2 auf. An der einen Seitenwand ist außerhalb der Wäscherkammer 1 ein Ventilator 3 für Zuluft angeordnet. An der dem Ventilator 3 zugewandten Seite der Wäscherkammer 1 sind Gleichrichterprofile 3a für die vom Ventilator 3 zugeführte Zuluft angeordnet. Ausgangsseitig, mit dem unteren Ende in die Wanne 2 ragend, sind Abtropfprofile 4 angeordnet. Am Boden 6 der Wanne 2 ist eine Saugvorrichtung 5 über den Boden 6 der Wanne 2 beweglich angeordnet. Die Saugvorrichtung 5 überdeckt vorzugsweise einen Querschnitt der Wanne 2 und ist vorzugsweise parallel zu den Gleichrichterprofilen 3a und den Abtropfprofilen 4 in der Wanne 2 vor- und zurückbeweglich angeordnet, wie dies in Abbildung 2 durch den Doppelpfeil angedeutet ist.

Innerhalb der Wäscherkammer 1 ist eine Bürsteneinheit 7 derart angeordnet, daß ihre Borsten in den Eingangsbereich der Abtropfprofile 4 eingehen können, wobei bei der Auf- und Abbewegung der Bürsteneinheit 7 die Abtropfprofile 4 von Ablagerungen mechanisch gereinigt werden. Die Bürsteneinheit 7 kann aus starr angeordneten Bürsten mit steifen Borsten und/oder auch aus einer Bürstenwalze mit flexiblen und/oder steifen Borsten bestehen.

In der Wäscherkammer 1 zwischen der vorderen und der hinteren Stirnseite sind, in den Seitenwänden über die Höhe verteilt, in einer Ebene gegeneinander gerichtet, Sprühdüsen 8 angeordnet (s. Fig. 2). Die Sprühdüsen 8 sind über ein Rohrleitungssystem 9 mit einer Pumpe 10 verbunden, dessen Ansaugstutzen 11 in einer Seiten- oder Stirnwand der Wanne 2 unterhalb des ständig vorhandenen Flüssigkeitsspiegels 12 in der Wanne mündet. Vor oder hinter der Pumpe 10 kann in dem Ansaugstutzen 11 bzw. im Rohrleitungssystem 9 ein vorzugsweise auswechselbarer Filter 13 angeordnet sein. Eine besonders bevorzugte Ausführung besteht darin, den Filter 13 im geraden Teil eines Abzweigungtskrümmers (in Fig. 2 angedeutet) anzuordnen. Hierdurch wird ein schnelles Auswechseln eines dem Rohrdurchmesser angepaßten Rundfilters durch Öffnen des Deckels, Herausnehmen des Rundfilters, gegebenenfalls dessen Ausspülen und Wiedereinsetzen bzw. Einsetzen eines neuen Filters in den Strömungsgang und Wiederverschließen des Deckels möglich.

Die Saugvorrichtung 5 ist mittels einer flexiblen Saugleitung 14 an in eine nicht dargestellte bekannte Filteranlage angeschlossen, die neben einem Filter, Ventilen, Pumpen auch eine Druckleitung 15 zur Rückführung der gereinigten Flüssigkeit (des Wassers) enthält. Die Filteranlage kann dahingehend ausgelegt werden, daß der Filter auswechselbar und rückspülbar ist und Stutzen zum Entleeren und Abschlämmen aufweist, wobei auch über Zeitschaltuhren gesteuerte Ventile, z. B. Magnetventile ein vorgegebenes oder ein aufgrund von Meßparametern gesteuertes Betriebsprogramm auch automatisch gegebenenfalls auch unter Einschaltung von Sensoren durchgeführt werden kann. Da derartig Filteranlagen und ihre Ausgestaltungen weit bekannt sind, wird hier auf eine Schilderung verzichtet. Mittels der Druckleitung 15 der Filteranlage kann die gereinigte Flüssigkeit wieder der Wanne 2 zugeführt werden.

Wie bereits erwähnt soll die Saugvorrichtung 5 innerhalb der Wanne 2 vor- und zurückbewegbar angeordnet sein. Hierzu kann vorzugsweise der durch die Druckleitung von der Filteranlage zugeführte Wasserdruck ausgenutzt werden. Hierzu enthält die Saugvorrichtung 5 eine zentrale Druckkammer 16 (s. Fig. 3 und 5), in der auf einer Drehachse 17 oder um eine feststehende Achse drehbar ein Wasserrad 18 angeordnet ist. Die Druckleitung 15 geht in einen Stutzen 19 über, der in zwei getrennten Durchgängen 20, 21 in die Druckkammer 16 endet, die symmetrisch zur Zentralachse ZA (Fig. 5) im Abstand von dieser angeordnet sind. Den Durchgängen 20, 21 ist ein Zweiwegeventil 22 vorgelagert, das wahlweise einen der beiden Durchgänge verschließt und den anderen öffnet bzw. umgekehrt. Etwa im 90° - 130° und im 230° - 270° Bereich des Querschnitts weist die zentrale Druckkammer 16 Längsschlitze 23 mit Klappen 24 auf, wobei die Klappen 24 derart beweglich angeordnet sind, daß sie sich bei einer Anströmung von Oben schließen und bei einer Anströmung von Unten öffnen (s. die Pfeile mit schwarzen Köpfen in Fig. 5).

Im Ausführungsbeispiel gemäß Fig. 3 und Fig. 5 ist die Achse 17 bzw. das Wasserrad 18 mit einem Fahrmittel in Form von Riemen, vorzugsweise zwei beabstandet voneinander angeordneten Zahnriemen 25 gekoppelt (in dem Teilausschnitt gemäß Fig. 3 ist nur einer dargestellt). Die Zahnriemen 25 sind mit vorzugsweise am Ende von Auslegern 26 am Gehäuse der Saugvorrichtung 5 drehbar gelagerten Umlenkrollen bzw. Umlenkzahnrädern 27 geführt und können im Zwischenbereich noch wenigstens über eine Stützrolle bzw. ein Stützzahnrad 28 geführt sein. Zur Erhöhung der Reibung auf dem Boden 6 der Wanne 2 kann der Zahnriemen 25 vorzugsweise auch doppelseitig Zähne aufweisen. Bei einer derartigen Ausführung bilden Neigungen des Bodens und auch geringmächtige Stufen kein Problem.

Zwischen dem Fahrmittel und seitlich davon sind feststehende und/oder rotierende und/oder Auf- und Ab- und/oder Vorwärts- und Rückwärtsbewegungen ausführende Bürsten 29 (s. Fig. 3) vorgesehen, die im Kontakt mit dem Boden 6 der Wanne 2 stehen. Die Bürsten 29 können, um Abnutzungen zu kompensieren, nachstellbar angeordnet sein und gegebenenfalls auch angetrieben sein, was vorzugsweise über eine Kopplung mit dem Antrieb des Fahrmittels, gegebenenfalls unter Einschaltung eines Getriebes zur Veränderung der Bewegungsgeschwindigkeit bzw. der Rotationsgeschwindigkeit bzw. der Frequenz der vorgesehenen Rotations- und/oder Vor- und Zurückbewegungen der Bürsten 29 angeordnet sein. Rotierende Bürsten können gegebenenfalls auch als Fahrmittel eingesetzt werden.

Insbesondere beidseitig der zentralen Druckkammer 16 sind Saugräume 30 (in Fig. 1 ist nur an einer Seite ein Saugraum dargestellt) angeordnet, die über einen oberhalb der zentralen Kammer 16 angeordneten Kanal 31 mit dem Anschlußstutzen 32 der Saugleitung 14 in Verbindung stehen. In Richtung des Bodens 6 der Wanne 2 weisen die Saugräume 30 in der Nähe der Bürsten 29 Ansaugöffnungen 33 auf (s. Fig. 4).

Vorzugsweise kann zusätzlich unterhalb der zentralen Druckkammer 16 mindestens ein Kanal 34 (Fig. 4) vorgesehen sein, der jeweils endseitig mit den Saugkammern 30 verbunden ist. Diese Kanäle 34 können schlitzförmige und/oder ringförmige Ansaugdurchbrüche 33' aufweisen.

Wie bereits oben erwähnt soll die Saugvorrichtung 5 vorzugsweise einen Querschnitt der Wanne 2,vorzugsweise den mit den geringsten Abmessungen, überdeckend ausgeführt sein. Gegebenenfalls kann dies durch seitliche Ansätze oder Ausleger (nicht dargestellt), die dann auch feststehende oder bewegliche Bürsten tragen sollten, erreicht werden. Um ein gerichtetes Bewegen zu gewährleisten und ein Verkanten der Saugvorrichtung 5 während ihrer Längsbewegungen innerhalb der Wanne 2 zu verhindern, kann die Saugvorrichtung 5 mit einem Führungssystem ausgeführt sein, das auch Anordnungen in den Seitenwänden der Wäscherkammer 1 einschließt. In Fig. 3 ist ein mögliches derartiges Führungssystem angedeutet, das aus zwei beabstandeten Führungsrollen 37 (wovon nur eine dargestellt ist) auf jeder Stirnseite der Saugvorrichtung 5 und jeweils einer in den Seitenwänden der Wanne 2, vorzugsweise oberhalb des Wasserspiegels 12, ausgeführten Führungsschiene 38 besteht, gegebenenfalls können noch Bürsteinrichtungen zur Reinigung der Führungsschienen 38 vorgesehen sein (nicht dargestellt). Es kann auch jede andere beliebige bekannte Führung eingesetzt werden, z. B. auch ein ferngesteuertes System, das dem Bodensauger eine beliebige freie oder vorgegebene Bewegung über den Boden erlaubt, was insbesondere bei größeren Wannen sinnvoll ist, wo ein einen Querschnitt überdeckender Bodensauger nur schwer oder gar nicht handhabbar wäre.

Wenn der Querschnitt einer Wanne 2 etwas größer ist, können auch mehrere Saugvorrichtungen 5 nebeneinander angeordnet und miteinander gekoppelt eingesetzt werden. Jede der Saugvorrichtungen 5 kann praktisch identisch aufgebaut und rein mechanisch miteinander gekoppelt sein. Es besteht aber auch die Möglichkeit, insbesondere kleinere Module jeweils an beiden Enden einer Saugvorrichtung 5 anzuordnen, wobei der Antrieb des Wasserrades 18 über eine Kopplung mit der drehbaren Achse 17 auf die Nebenmodule übertragen werden kann. Gegebenenfalls kann eine flexible Verbindungsleitung die Saugkammer 30 mit entsprechenden Kammern der Nebenmodule verbinden. Dies kann auch durch eine direkte Verbindung über eine verschließbare Öffnung 39 (s. Fig. 3) in der Saugkammer 30 erfolgen kann.

Die erfindungsgemäße Vorrichtung zum Reinigen von Wannen arbeitet wie folgt: Bei einer auf dem Boden einer Wanne angeordneten entsprechend der obigen Beschreibung ausgeführten Saugvorrichtung 5 wird gereinigte Flüssigkeit (Wasser) durch die Druckleitung 15 in die Saugvorrichtung 5 zugeführt. Je nach Stellung des Zweiwegeventils 22 wird seitlich der Zentralachse ZA Druckwasser auf die Flügel des Wasserrades 18 zugeführt. Dadurch wird das Wasserrad 18 in Drehung versetzt und die durch geschlossene Pfeile in Fig. 5 angedeutet Wasserströmung erzielt. Diese Strömung schließt bei ihrer Abwärtsbewegung die Klappen 24 der Schlitze 23, so daß eine geschlossene Wandung besteht. Bei der Weiterbewegung zur Gegenseite öffnet der gleiche Strom die Klappen 24 der Schlitze 23 im Bereich der 230° - 270° Stellung, wodurch der Druckwasserstrom aus dem Gehäuse austritt und der Druck abgebaut wird. Durch die Drehbewegung des Wasserrades wird auch das Fahrmittel, hier wenigstens zwei im Abstand voneinander angeordnete Zahnriemen 25, bewegt und bei der in Fig. 5 durch schwarze Pfeile dargestellten Strömungsrichtung bewegt sich die Saugvorrichtung nach rechts in Fig. 5. Durch das Ausströmen des Druckwasserstroms durch die geöffneten Klappen 24 der Schlitze 23 wird diese Bewegung unterstützt. Erreicht die so angetriebene Saugvorrichtung 5 die eine Stirnseite der Wanne 2 betätigt ein nicht dargestellter Endschalter an der Saugvorrichtung 5 in Kontakt mit der Stirnwand das Zweiwegeventil 22, wodurch der Durchgang 21 verschlossen und der Durchgang 20 geöffnet wird, wodurch die neue Zuführung des Druckwasserstroms gemäß dem offenen Pfeil in Fig. 5 eine Richtungsumkehr der Bewegung des Wasserrades 18 bewirkt wird, wodurch auch eine Bewegungsumkehr erzielt wird. Entsprechendes gilt bei Erreichen der anderen Stirnseite der Wanne 2. Hierdurch bewegt sich die Saugvorrichtung 5 selbsttätig über den gesamten Wannenboden, diesen ständig hin und her abfahrend, und hält ihn durch das Absaugen und die mechanische Reinigung durch die Bürsten ablagerungsfrei.

Die Geschwindigkeit der Bewegung kann durch Änderung des zugeführten Wasserdrucks gegebenenfalls auch durch regelbare Drosselventile beeinflußt werden. Durch die Bürsten 29 wird der Boden 6 der Wanne 2 ständig mechanisch bearbeitet, so daß sich am Boden der Wanne keine Ablagerungen festsetzen können. Absinkende Teilchen werden vom Boden aufgewirbelt, so daß sie besonders leicht vom Absaugstrom erfaßt werden können. Durch die Anordnung der Saugräume an den Enden der Vorrichtung werden die besonders gefährdeten Kantenbereiche intensiver abgesaugt, so daß an diesen kritischen Kantenbereichen Ablagerungen verstärkt verhindert werden.

Dadurch, daß in der Wanne praktisch nur gereinigte Flüssigkeit (Wasser) vorhanden ist, werden die Standzeiten der Sprühdüsen 8 in der Wäscherkammer 1, die zudem geschützt seitlich angeordnet sind, immer mit gereinigtem Wasser beschickt. so daß sich weder innen noch außen Ablagerungen bilden können. Aus diesem Grund ist es auch nicht zwingend notwendig, in der Zuführungsleitung überhaupt einen Filter vorzusehen, geschweige denn am Ausgang des Ansaugstutzens, wo er bei bekannten Anlagen angeordnet ist. Der Einsatz eines Filters, der insbesondere derart ausgewechselt werden kann wie oben beschrieben, erhöht zusätzlich die Standzeiten der Sprühdüsen 8. Die auf- und abfahrbare Bürsteneinheit 7 reinigt die Abtropfprofile 4 in ihrem für Ablagerungen besonders gefährdeten Eingangsbereich, so daß auch deren Standzeit vor einer Generalreinigung erheblich verlängert wird.

Zusammengefaßt erlauben die erfindungsgemäßen Maßnahmen ein kontinuierliches Reinigen der Wanne vor anorganischen und/oder organischen Ablagerungen und erlauben es, die Standzeit von Einrichtungen, die den Erfindungsgegenstand enthalten, wesentlich zu verlängern.

## Patentansprüche

1. Vorrichtung zum Reinigen von Wannen, die mit einer Flüssigkeit gefüllt sind, die aus einer mit einer Saugleitung und einer Druckleitung versehenen Saugvorrichtung besteht, wobei am Boden (6) der Wanne (2) die mittels eines mit der Druckleitung (15) in Verbindung stehenden Antriebs bewegbare Saugvorrichtung (5) angeordnet ist, wobei der Antrieb durch eine Druckflüssigkeit erfolgt und ein Wasserrad (18) antreibt, das mit einem mit dem Boden der Wanne (2) kontaktierenden Fahrmittel kraftschlüssig gekoppelt ist, und mit einer Filteranlage, die an die Saugleitung (14) angeschlossen ist, **dadurch gekennzeichnet, daß** die Saugvorrichtung (5) mit einem Führungssystem für deren Vor- und Zurückbewegungen und einem durch Endschalter betätigbaren Zweiwegeventil (22) zur alternativen Öffnung eines Durchgangs (21, 20) zur Bewegungsumkehr des Wasserrades (18) versehen ist.

2. Vorrichtung nach Anspruch 1, **dadurch gekennzeichnet, daß** die Saugvorrichtung (5) an die Saugleitung (14) einer mit einer Pumpe versehenen Filteranlage angeschlossen ist und mindestens eine mit der Saugleitung (14) in Verbindung stehende Saugkammer (30) und eine mit der Druckleitung (15) der Pumpe in Verbindung stehende Druckkammer (16) aufweist.

3. Vorrichtung nach Anspruch 2, **dadurch gekennzeichnet, daß** die Saugkammer (30) und/oder die Druckkammer (16) aus mehreren jeweils entsprechend an die Saug- bzw. Druckleitung (14; 15) angeschlossenen räumlich getrennten Teilkammern bestehen.

4. Vorrichtung nach einem der Ansprüche 1 bis 3, **dadurch gekennzeichnet, daß** die Saugvorrichtung (5) Reinigungsbürsten (29) aufweist.

5. Vorrichtung nach Anspruch 4, **dadurch gekennzeichnet, daß** mindestens eine Reinigungsbürste (29) angetrieben ist.

6. Vorrichtung nach Anspruch 5, **dadurch gekennzeichnet, daß** mindestens eine angetriebene Reinigungsbürste (29) als Fahrmittel dient.

7. Vorrichtung nach einem der Ansprüche 1 bis 5, **dadurch gekennzeichnet, daß** das Fahrmittel mindestens zwei im Abstand voneinander angeordnete Zahnriemen (25) aufweist.

8. Vorrichtung nach einem der Ansprüche 1 bis 7, **dadurch gekennzeichnet, daß** die Druckkammer (16) Schlitze (23) an sich gegenüberliegenden Wandseiten aufweist.

9. Vorrichtung nach Anspruch 8, **dadurch gekennzeichnet, daß** die Schlitze (23) mit bewegbaren Schließklappen (24) versehen sind.

10. Vorrichtung nach einem der Ansprüche 1 bis 9, **dadurch gekennzeichnet, daß** die Saugvorrichtung (5) die Querschnittsbreite der Wanne (2) überdeckt.

11. Vorrichtung nach Anspruch 10, **dadurch gekennzeichnet, daß** die Saugvorrichtung (5) ein dem Bodenquerschnittsprofil der Wanne (2) angepaßtes Bodenprofil aufweist.

12. Vorrichtung nach Anspruch 10 oder 11, **dadurch gekennzeichnet, daß** die, die Querschnittsbreite der Wanne (2) überdeckende Saugvorrichtung (5) aus mehreren nebeneinander angeordneten Modulen besteht.

13. Verwendung der Vorrichtung nach einem der Ansprüche 1 bis 12 in einer Wäscherkammer.

## Claims

1. Device for cleaning tanks filled with a liquid, consisting of a suction device provided with a suction line and a pressure line, the suction device (5) which can be moved by means of a drive connected to the pressure line (15) being arranged on the base (6) of the tank (2), the drive operating via a hydraulic fluid and driving a water wheel (18) non-positively coupled with a travel means contacting the base of the tank (2) and with a filter unit connected to the suction line (14), **characterised in that** the suction device (5) is provided with a guide system for the forward and backward movements thereof and a two-way valve (22) actuatable by limit switches for alternative opening of a through-aperture (21, 20) to reverse the movement of the water wheel (18).

2. Device according to claim 1, **characterised in that** the suction device (5) is connected to the suction line (14) of a filter unit provided with a pump and has at least one suction chamber (30) connected to the suction line (14) and a pressure chamber (16) connected to the pressure line (15) of the pump.

3. Device according to claim 2, **characterised in that** the suction chamber (30) and/or the pressure chamber (16) consist of a plurality of spatially separated sectional chambers each appropriately connected to the suction or pressure line (14; 15).

4. Device according to any of claims 1 to 3, **characterised in that** the suction device (5) comprises cleaning brushes (29).

5. Device according to claim 4, **characterised in that** at least one cleaning brush (29) is driven.

6. Device according to claim 5, **characterised in that** at least one driven cleaning brush (29) serves as travel means.

7. Device according to any of claims 1 to 5, **characterised in that** the travel means comprises at least two toothed belts (25) arranged at a distance from one another.

8. Device according to any of claims 1 to 7, **characterised in that** the pressure chamber (16) comprises slots (23) on opposing wall sides.

9. Device according to claim 8, **characterised in that** the slots (23) are provided with moving shutters (24).

10. Device according to any of claims 1 to 9, **characterised in that** the suction device (5) covers the cross-sectional width of the tank (2).

11. Device according to claim 10, **characterised in that** the suction device (5) comprises a base profile adapted to the base cross-sectional profile of the tank (2).

12. Device according to claim 10 or 11, **characterised in that** the suction device (5) covering the cross-sectional width of the tank (2) consists of a plurality of modules arranged next to one another.

13. Use of the device according to any of claims 1 to 12 in a washer chamber.

## Revendications

1. Dispositif servant à nettoyer des cuves remplies d'un liquide, constitué par un dispositif d'aspiration comportant une conduite d'aspiration et une conduite de pression, un dispositif d'aspiration (5) étant agencé au fond (6) de la cuve(2), pouvant être déplacé par l'intermédiaire d'un dispositif d'actionnement en communication avec la conduite de pression (15), l'actionnement étant assuré par un liquide sous pression et actionnant une roue hydraulique (18), couplée de force à un moyen de transport contactant le fond de la cuve (2), et une installation de filtrage, raccordée à la conduite d'aspiration (14), **caractérisé** en e que le dispositif d'aspiration (5) comporte un système de guidage pour assurer les déplacements vers l'avant et vers l'arrière correspondants, et une vanne à deux voies (22) actionnée par un interrupteur de fin de course en vue de l'ouverture alternative d'un passage (21, 20) pour inverser le déplacement de la roue hydraulique (18).

2. Dispositif selon la revendication 1, **caractérisé en ce que** le dispositif d'aspiration (5) est raccordé à la conduite d'aspiration (14) d'une installation de filtrage comportant une pompe et comporte au moins une chambre d'aspiration (30) communiquant avec la conduite d'aspiration (14) et une chambre de pression (16) en communication avec la conduite de pression (15) de la pompe.

3. Dispositif selon la revendication 2, **caractérisé en ce que** la chambre d'aspiration (30) et/ou la chambre de pression (16) sont composées de plusieurs chambres partielles raccordées respectivement à la conduite d'aspiration ou à la conduite de pression (14; 15) et séparées localement.

4. Dispositif selon l'une des revendications 1 à 3, **caractérisé en ce que** le dispositif d'aspiration (5) comporte des brosses de nettoyage (29).

5. Dispositif selon la revendication 4, **caractérisé en ce qu'**au moins une brosse de nettoyage (29) est entraînée.

6. Dispositif selon la revendication 5, **caractérisé en ce qu'**au moins une brosse de nettoyage entraînée (29) sert de moyen de transport.

7. Dispositif selon l'une des revendications 1 à 5, **caractérisé en ce que** le moyen de transport comporte au moins deux courroies dentées espacées (25).

8. Dispositif selon l'une des revendications 1 à 7, **caractérisé en ce que** la chambre de pression (16) comporte des fentes (23) sur les côtés de paroi opposés.

9. Dispositif selon la revendication 8, **caractérisé en ce que** les fentes (23) comportent des clapets de fermeture mobiles (24).

10. Dispositif selon l'une des revendications 1 à 9, **caractérisé en ce que** le dispositif d'aspiration (5) recouvre la largeur de la section transversale de la cuve (2).

11. Dispositif selon la revendication 10, **caractérisé en ce que** le dispositif d'aspiration (5) a un profil de base adapté au profil de la section transversale de base de la cuve (2).

12. Dispositif selon les revendications 10 ou 11, **caractérisé en ce que** le dispositif d'aspiration (5) recouvrant la largeur de la section transversale de la cuve (2) est composé de plusieurs modules juxtaposés.

13. Utilisation du dispositif selon l'une des revendications 1 à 12 dans une chambre de laveur.
